# EUROPÄISCHE PATENTSCHRIFT

(11) **EP 2 100 193 B1**
(45) Veröffentlichungstag und Bekanntmachung des Hinweises auf die Patenterteilung: **15.02.2012**
(21) Anmeldenummer: 07857468.8
(22) Anmeldetag: 12.12.2007
(51) Int. Cl.: G03G 15/00

(54) **VERFAHREN UND VORRICHTUNG ZUM VERARBEITEN EINES MESSSIGNALS ZUM ERFASSEN EINER EIGENSCHAFT EINER TONERMARKE**
METHOD AND DEVICE FOR PROCESSING A MEASUREMENT SIGNAL FOR DETECTING A PROPERTY OF A TONER MARK
PROCÉDÉ ET DISPOSITIF DE TRAITEMENT D'UN SIGNAL DE MESURE POUR DÉTECTER UNE PROPRIÉTÉ D'UNE MARQUE DE TONER

(30) Priorität: 12.12.2006 DE 102006058579
(43) Veröffentlichungstag der Anmeldung: 16.09.2009
(73) Patentinhaber: OCÉ Printing Systems GmbH, 85586 Poing (DE)
(72) Erfinder: DORFNER, Ralph, 85445 Oberding (DE)
(74) Vertreter: Schaumburg, Thoenes, Thurn, Landskron, Eckert
(86) Internationale Anmeldenummer: PCT/EP2007/063805
(87) Internationale Veröffentlichungsnummer: WO 2008/071740

(56) Entgegenhaltungen:
- JP-A- 2004 341 232
- US-A- 5 481 337
- US-A- 5 574 544
- US-A1- 2003 081 214
- US-A1- 2003 091 355
- US-A1- 2003 231 350
- US-A1- 2004 253 013

## Beschreibung

Die Erfindung betrifft ein Verfahren und eine Vorrichtung zum Verarbeiten eines Messsignals zum Erfassen einer Eigenschaft einer Tonermarke, bei denen ein Signalverlauf eines Messsignals ermittelt wird.

Bei elektrografischen Hochleistungsdruckern zum Bedrucken von Einzelblättern oder bahnförmigem Trägermaterial mit Druckleistungen von > 50 Blatt DIN A4/Minute bis zu einigen 100 Blatt DIN A4/Minute sowie Druck- und Bilderzeugungsgeschwindigkeiten von derzeit bis zu 2 m/sec können innerhalb relativ kurzer Zeit große Mengen Tonermaterial zum Erzeugen der Druckbilder verbraucht werden. Bei solchen elektrografischen Hochleistungsdruckern werden Einfärberegelungen eingesetzt, um den Einfärbegrad von Druckbildern konstant zu halten. Elektrografische Bilderzeugungsverfahren umfassen beispielsweise elektrografische, magnetografische und ionografische Bilderzeugungsverfahren.

Aus dem Dokument DE 101 36 259 A1 und dem parallelen US-Patent 7,016,620 B2 sind ein Verfahren und eine Einrichtung zum Steuern eines Druckprozesses bekannt, bei denen auf einem Zwischenträger eine Tonermarke durch einen Zeichengenerator mit einer geringeren Energie erzeugt wird, als die zum Erzeugen anderer Druckbilder aufgewendete Energie, so dass die Farbdichte der eingefärbten Tonermarke reduziert ist. Ein Reflektionssensor ermittelt die Farbdichte der eingefärbten Tonermarke, wobei abhängig von der ermittelten Farbdichte die Tonerkonzentration in einer Entwicklerstation eingestellt wird.

Ferner sind aus dem Dokument DE 101 51 703 A1 und dem parallelen US-Patent 6,771,913 B2 Messanordnungen zum Ermitteln der Schichtdicke einer Tonermarke mit Hilfe von kapazitiven Sensoren bekannt. Die genannten Dokumente werden hiermit durch Bezugnahme in die vorliegende Beschreibung aufgenommen.

Eine falsche Erfassung, insbesondere ein falscher Messwert, einer Eigenschaft der Tonermarke, die für die Regelung des elektrografischen Bilderzeugungsprozesses genutzt wird, würde unmittelbar zu falschen Einstellungen von Parametern des Bilderzeugungsprozesses führen und insbesondere eine nicht korrekte Einfärbung des zu erzeugenden Druckbildes bewirken. Eine solche falsche Erfassung der Eigenschaft der Tonermarke kann insbesondere durch Störungen, Beschädigungen oder Verschmutzungen eines Zwischenbildträgers, insbesondere eines Fotoleiters oder eines Transferbandes, verursacht werden.

Aus den Dokumenten JP 2004-341232 A, US 2004/0253013 A, US 5,574,544 A, US 2003/0081214 A, US 5,481,337 A und US 2003/231350 A sind jeweils Anordnungen und Verfahren zum Erfassen einer Tonermarke bekannt, mit deren Hilfe ein Bilderzeugungsprozess gesteuert wird. Insbesondere offenbart JP 2004-341232 A ein Verfahren gemäß des Oberbegriffs der Anspruchs 1 und eine Vorrichtung gemäß des Oberbegriffs des Anspruchs 7.

Aufgabe der Erfindung ist es, ein Verfahren und eine Vorrichtung zum Verarbeiten eines Messsignals zu Erfassen einer Eigenschaft einer Tonermarke anzugeben, durch die sichergestellt wird, dass zumindest keine stark verfälschten Messsignale zum Steuern oder Regeln des Bilderzeugungsprozesses genutzt werden.

Diese Aufgabe wird durch die Gegenstände der unabhängigen Patentansprüche gelöst. Vorteilhafte Weiterbildungen der Erfindung sind in den abhängigen Patentansprüchen angegeben.

Durch ein Verfahren zum Verarbeiten eines Messsignals zum Erfassen einer Eigenschaft einer Tonermarke mit den Merkmalen des Patentanspruchs 1 wird eine Plausibilitätsprüfung des ermittelten Signalverlaufs des Messsignals durchgeführt. Dadurch kann ermittelt werden, ob das vom Tonermarkensensor erzeugte Messsignal ein für die erzeugte Tonermarke charakteristischen Signalverlauf hat. Eine Auswerteeinheit des Tonermarkensensors kann aufgrund einer Maximum-Minimum-Analyse einen für eine Einfärberegelung des Bilderzeugungsprozesses nutzbares Steuersignal erzeugen. Durch das Durchführen der Plausibilitätsprüfung kann auf einfache Art und Weise vermieden werden, dass vom tatsächlichen Messergebnis stark abweichende Messergebnisse zur Steuerung des Bilderzeugungsprozesses genutzt werden, durch die die Druckqualität verschlechtert und am Bilderzeugungsprozess beteiligte Komponenten dauerhaft beschädigt werden könnten. Dies ist beispielsweise möglich, indem zu viel Toner in eine Entwicklerstation gefördert wird, wodurch das dort vorhandene Zweikomponentengemisch aus Tonerteilchen und Trägerteilchen durch den erheblich zuviel nachgeforderten Toner dauerhaft beschädigt werden kann, wodurch insbesondere eine triboelektrische Aufladung der Tonerteilchen nicht mehr ausreichend erfolgen kann.

Messwerte, Messsignalverläufe und Messergebnisse, die die Plausibilitätsprüfung nicht bestehen, werden ignoriert und für den Bilderzeugungsprozess nicht genutzt. Wird die Plausibilitätsprüfung durch die ermittelten Signalverläufe von mehreren nacheinander erzeugten Tonermarken nicht bestanden, so kann eine Warnung oder eine Fehlermeldung auf eine geeignete Art und Weise ausgegeben werden, beispielsweise über ein Bedienfeld eines Druck- oder Kopiersystems, bei dem das Verfahren zum Bearbeiten eines Messsignals zum Erfassen einer Eigenschaft einer Tonermarke mit den Merkmalen des Patentanspruchs 1 eingesetzt wird.

Durch eine Plausibilitätsprüfung des direkt von einem Sensor zum Erfassen der Eigenschaft der Tonermarke ausgegebenen Sensorsignals und/oder dessen Signalverlaufs können fehlerhafte Messwerte schnell und direkt erkannt werden, ohne dass diese durch eine Weiterverarbeitung bereits verändert bzw. angepasst worden sind. Durch eine solche Plausibilitätsprüfung können sowohl mechanische Beschädigungen als auch Verunreinigungen eines Bildträgers in dem Bereich ermittelt werden, in dem die Tonermarke erzeugt wird. Dieser Bereich wird auch als Markenspur bezeichnet. Die Verunreinigungen können durch am Bildträger anhaftenden Toner verursacht sein, der zuvor durch eine Reinigungseinheit nicht wieder vom Bildträger entfernt wurde.

Erfindungsgemäβ wird ein Maximalwert und eine Minimalwert des Signalverlaufs ermittelt. Diese Extremwerte (Maximalwert, Minimalwert) werden vorzugsweise in einem Messfenster ermittelt, durch das ein Zeitraum festgelegt ist, in dem die zu analysierende Tonermarke von einer Messanordnung, insbesondere einem kapazitiven Tonermarkensensor, erfasst wird. Ferner wird ein Differenzwert zwischen dem Maximalwert und dem Minimalwert ermittelt und zur Weiterverarbeitung ausgegeben. Mit Hilfe der Plausibilitätsprüfung wird dann die Plausibilität des Maximalwerts, des Minimalwerts und/oder des Differenzwerts überprüft. Mit Hilfe des Differenzwerts kann insbesondere die Schichtdicke einer einem kapazitiven Sensor zugeführten Tonerschicht auf einfache Art und Weise ermittelt werden. Auch kann beispielsweise die durchschnittliche Einfärbung einer nicht vollflächig mit Tonerteilchen eingefärbten Tonermarke ermittelt werden, wodurch bei einer bekannten Schichtdicke der eingefärbten Bereiche dann auf die eingefärbte Fläche geschlossen werden kann. Diese eingefärbte Fläche kann als Istwert für eine Punktgrößen- bzw. Linienbreitenregelung genutzt werden. Das Messsignal wird vorzugsweise mit Hilfe einer Sensoranordnung abgetastet. Dabei kann der Signalverlauf aus mehreren hintereinander ermittelten Abtastwerten des von der Sensoranordnung ausgegebenen Messsignals erzeugt werden.

Mit Hilfe der Plausibilitätsprüfung kann überprüft werden, ob der ermittelte Messwertverlauf, der ermittelte Maximalwert, der ermittelte Minimalwert und/oder der Differenzwert charakteristisch für die erzeugte Tonermarke sind. Zur Plausibilitätsprüfung kann insbesondere der zeitliche Abstand zwischen dem Auftreten des Maximalwerts und des Auftretens des Minimalwerts als Kriterium ermittelt werden. Ferner wird zur Plausibilitätsprüfung der zeitliche Abstand zwischen einer Messfenstergröße des zeitlichen Messfensters zum Erfassen der Eigenschaft der Tonermarke und dem Auftreten des Maximalwerts und/oder des Minimalwerts als Kriterium bzw. als Kriterien ermittelt wird. Ferner zur Plausibilitätsprüfung eine Unsymmetrie zwischen dem Abstand des Maximalwerts und einem Bezugswert und dem Abstand des Minimalwerts und dem Bezugswert als Kriterium ermittelt. Weiterhin besteht die Möglichkeit, zur Plausibilitätsprüfung den Differenzwert mit einem Mindestdifferenzwert und/oder mit einem maximalen Differenzwert zu vergleichen und als Kriterium zu nutzen. Zur Plausibilitätsprüfung kann eines der genannten Kriterien, können zwei der genannten Kriterien, drei der genannten Kriterien, vier der genannten Kriterien oder alle fünf genannten Kriterien sowie alternativ oder zusätzlich weitere Kriterien genutzt werden.

Dadurch ist eine umfassende Plausibilitätsprüfung des Signalverlaufs eines von einem Sensor ausgegebenen Messsignals möglich. Das Messsignal kann insbesondere mit Hilfe eines kapazitiven Sensors ermittelt werden, der zwei in Transportrichtung des die Tonermarke tragenden Bildträgers hintereinander angeordnete Plattenkondensatoren aufweist, wobei die Kondensatoren mit in Bezug auf ein Bezugspotential entgegengesetzten Ladespannungen zum Aufladen der Kondensatoren beaufschlagt werden. Die Kondensatoren werden nach dem Aufladevorgang kurzgeschlossen, wodurch eine Ladungsdifferenz erzeugt wird. Diese Ladungsdifferenz ist ein Maß für die Kapazitätsdifferenz der beiden Kondensatoren infolge der Positionierung der Tonermarke im Luftspalt zumindest eines Kondensators. Mit Hilfe eines solchen kapazitiven Sensors kann auf einfache Art und Weise die Schichtdicke, die Tonermenge und/oder die Flächendeckung einer Tonermarke sicher ermittelt werden.

Besonders vorteilhaft ist es, wenn mindestens zwei Plausibilitätsprüfungen des Signalverlaufs mit zwei voneinander verschiedenen Plausibilitätskriterien durchgeführt werden. Jeder Plausibilitätsprüfung wird ein Fehlerzähler zugeordnet. Ein solcher Fehlerzähler wird inkrementiert, wenn das diesem Fehlerzähler zugeordnete Plausibilitätskriterium nicht eingehalten wurde. Der Fehler wird dekrementiert, wenn das Plausibilitätskriterium eingehalten worden ist. Das Inkrementieren erfolgt vorzugsweise um einen höheren Zählwert als das Dekrementieren. Dadurch kann auf einfache Art und Weise ein Fehlersignal, insbesondere eine Fehlermeldung, ausgegeben werden, wenn mindestens ein Fehlerzähler einen voreingestellten Grenzwert übersteigt. Alternativ oder zusätzlich zu der Fehlermeldung kann ein Hintergrundabgleich des Bildträgers durchgeführt werden. Dadurch können Fehler aufgrund von Verschmutzungen und Beschädigungen des Bildträgers zumindest teilweise ignoriert werden.

Vorzugsweise werden die Signalverläufe der Messsignale mehrerer nacheinander erzeugter Tonermarken erfasst. Mit Hilfe der erfassten Signalverläufe wird ein korrigierter Signalverlauf erzeugt. Der Signalverlauf wird beispielsweise mit Hilfe einer Mittelwertbildung oder Medianwertbildung korrigiert. Die Plausibilitätsprüfung wird dann für den korrigierten Signalverlauf des Messsignals durchgeführt.

Ein zweiter Aspekt der Erfindung betrifft eine Vorrichtung zum Ermitteln eines Messsignals zum Erfassen einer Eigenschaft einer Tonermarke gemäβ Anspruch 7. Die Vorrichtung weist einen Sensor zum Erfassen des Signalverlaufs eines Messsignals auf. Ferner umfasst die Vorrichtung eine Steuereinheit, die eine Plausibilitätsprüfung des mit Hilfe des Sensors ermittelten Signalverlaufs durchführt.

Durch eine solche Vorrichtung kann sichergestellt werden, dass stark abweichende Messwerte bzw. ein stark vom üblichen Signalverlauf abweichender Signalverlauf bzw. ein von einem möglichen Signalverlauf des Messsignals beim Erfassen einer bestimmten Tonermarke abweichender Signalverlauf ermittelt werden kann, wobei dann dieser Signalverlauf zur Steuerung oder Regelung des Bilderzeugungsprozesses nicht weiter herangezogen wird.

Zum besseren Verständnis der vorliegenden Erfindung wird im Folgenden auf die in den Zeichnungen dargestellten bevorzugten Ausführungsbeispiele Bezug genommen, die anhand spezifischer Terminologie beschrieben sind. Es sei jedoch darauf hingewiesen, dass der Schutzumfang der Erfindung, der durch die beigefügten Ansprüche bestimmt ist, dadurch nicht eingeschränkt werden soll, da derartige Veränderungen und weitere Modifizierungen an den gezeigten Vorrichtungen und/oder den beschriebenen Verfahren sowie derartige weitere Anwendungen der Erfindung, wie sie darin aufgezeigt sind, als übliches derzeitiges oder künftiges Fachwissen eines zuständigen Fachmanns angesehen werden. Die Figuren zeigen Ausführungsbeispiele der Erfindung, nämlich:
- Figur 1a: eine schematische Darstellung des Aufbaus einer Vorrichtung zum Bestimmen der Flächendeckung einer Tonermarke;
- Figur 1b: ein Spannungs-Zeit-Diagramm mit dem prinzipiellen Verlauf eines von der Vorrichtung nach Figur 1a beim Durchführen einer Tonermarke erzeugten Messsignals;
- Figur 2: ein Diagramm mit dem Signalverlauf des Sensorsignals über 1000 Abtastpunkte einer mit einem ersten Druckwerk erzeugten Tonermarke;
- Figur 3: die jeweils abgetasteten Signalverläufe des Sensorsignals bei einer Vielzahl nacheinander mit einem zweiten Druckwerk erzeugter Tonermarken;

- Figur 4: einen ersten Ablaufplan zum Überprüfen eines ersten Plausibilitätskriteriums;
- Figur 5: einen Ablaufplan zum Überprüfen eines zweiten Plausibilitätskriteriums; und
- Figur 6: einen Ablaufplan zum Ermitteln eines dritten Plausibilitätskriteriums.

In Figur 1a ist eine Messanordnung 10 zum Erfassen einer mit Hilfe eines elektrografischen Bilderzeugungsprozesses als Tonerteilchenschicht 38 erzeugten Tonermarke 39 gezeigt. Diese Messanordnung 10 wird in einem elektrografischen Drucker oder Kopierer dazu eingesetzt, die Einfärbung des Druckbildes und/oder die Punktgröße von mit Tonerteilchen eingefärbten Rasterpunkten zu erfassen. Mit Hilfe der Messanordnung 10 wird die mittlere Schichtdicke einer im Erfassungsbereich dieser Messanordnung 10 vorhandenen Tonermarke 39 erfasst.

Die Tonermarke 39 weist ein homogenes Druckbild mit einem gleichmäßigen Einfärbemuster mit einer vollflächigen Einfärbung oder mit einer nicht vollflächigen Einfärbung auf. Die Tonerschicht 38 der Tonermarke 39 ist auf einem mit Hilfe einer Aufladeeinrichtung, beispielsweise einer Korotroneinrichtung, aufgeladenen Fotoleiterband 16 mit Hilfe eines Zeichengenerators, wie beispielsweise einem LED-Zeichengenerator oder einem Laserzeichengenerator, als latentes Rasterbild in Form eines Ladungsbildes erzeugt worden. Dieses latente Rasterbild ist anschließend mit Hilfe einer nicht dargestellten Entwicklereinheit entwickelt worden, indem die durch die Entwicklereinheit bereitgestellten Tonerteilchen zum Einfärben des latenten Rasterbildes genutzt worden sind.

Das Entwickeln des latenten Rasterbildes mit Tonerteilchen erfolgt vorzugsweise mit Hilfe einer sogenannten Tribo-Jump-Entwicklung, bei der von der Entwicklereinheit bereitgestellte elektrisch geladene Tonerteilchen durch die von einem elektrischen Feld auf diese in Richtung der einzufärbenden Bereiche des latenten Rasterbildes ausgeübte Kraft von der Entwicklereinheit zu diesen einzufärbenden Bereichen übertragen werden. Die zum Erzeugen des elektrischen Feldes erforderliche Spannung wird auch als Bias-Spannung bezeichnet. Besonders vorteilhaft ist es, wenn eine Schicht aus Tonerteilchen mit einer im Wesentlichen konstanten Schichtdicke durch die Entwicklerstation bereitgestellt wird, die dann durch die Bias-Spannung nur auf die einzufärbenden Bereiche übertragen wird.

Zwischen den nicht einzufärbenden Bereichen des latenten Rasterbildes und der Entwicklerstation wird durch die Bias-Spannung ein weiteres elektrisches Feld erzeugt, das auf die Tonerteilchen eine Kraft in Richtung der Entwicklerstation ausübt, so dass keine Tonerteilchen von der Entwicklerstation zu den nicht einzufärbenden Bereichen des Fotoleiterbandes 16 übertragen werden. In dem Dokument "Digital Printing - Technology and Printing Technics auf Océ Digital Printing Presses", 9. Auflage, Februar 2005; ISBN 3-00-001081-5, ist auf Seite 222 in Figur 8.22 beispielhaft ein Schema einer Tribo-Jump-Entwicklerstation dargestellt und kurz beschrieben.

Das Fotoleiterband 16 ist ein umlaufendes endloses Band, das mit Hilfe von Umlenkwalzen (nicht dargestellt) geführt ist. Das Fotoleiterband 16 enthält elektrisch leitende Bestandteile, die mit einem Bezugspotential 18 elektrisch leitend verbunden sind. Auf der Mantelfläche 40 des Fotoleiterbandes 16 sind die Tonerschicht 38 der erzeugten Tonermarken 39 sowie Tonerschichten von Druckbildern angeordnet. Parallel zu der Mantelfläche 40 sind eine erste Elektrode 12 und eine zweite Elektrode 14 angeordnet, die im Ausführungsbeispiel als plattenförmige Elektroden 12, 14 ausgebildet sind. Die wirksamen Flächen der Elektroden 12, 14 und das als Gegenelektrode dienende Fotoleiterband 16 sind einander zugewandt, wobei die erste und die zweite Elektrode 12 und 14 vorzugsweise dieselbe wirksame Fläche aufweisen. Das Fotoleiterband 16 ist somit eine mit dem Bezugspotential 18 verbundene Gegenelektrode zu den Elektroden 12, 14. Die erste Elektrode 12 und die Gegenelektrode bilden einen ersten Kondensator 13 und die zweite Elektrode 14 und die Gegenelektrode bilden einen zweiten Kondensator 15. Bei gleicher wirksamer Fläche der Elektroden 12, 14 und einem gleichen Abstand der Elektroden 12, 14 zur Gegenelektrode haben der erste Kondensator 13 und der zweite Kondensator 15 dieselbe Kapazität, wenn zwischen dem Fotoleiterband 16 keine Tonerschicht 38 und keine Tonerreste oder jeweils die gleiche Tonermenge vorhanden sind. Der Abstand zwischen Fotoleiterband 16 und den Elektroden 14, 16 wird auf einen Wert im Bereich 0,2 mm und 10 mm voreingestellt. Vorzugsweise beträgt dieser Abstand etwa 1 mm.

Eine Schalteinheit 26 ist vorgesehen, um mit Hilfe von Umschaltern 46, 48 in einem ersten Schaltzustand die Elektrode 12 mit einer zum Bezugspotential 18 positiven Spannungsquelle 42 und die Elektrode 14 mit einer zum Bezugspotential 18 negativen Spannungsquelle 44 zu verbinden. Die Beträge der von den Spannungsquellen bereitgestellten Spannungen sind vorzugsweise gleich. Beispielsweise ist die von der Spannungsquelle 42 abgegebene positive Spannung, beispielsweise +10 V, und von der Spannungsquelle 44 abgegebene negative Spannung, beispielsweise -10 V, in Bezug auf das Bezugspotential 18, beispielsweise 0 V.

In einem zweiten Schaltzustand trennt die Schalteinheit 26 die Verbindungen zu den Spannungsquellen 42, 44 mit Hilfe der Umschalter 46, 48, schließt die beiden Elektroden 12, 14 kurz und stellt dadurch eine Verbindung zu der Auswerteeinheit 24 her. Somit wird die Ladungsdifferenz der Kondensatoren 13, 15 ermittelt und der Auswerteeinheit 24 zugeführt. Durch das Umschalten in den zweiten Schaltzustand erfolgt eine Abtastung eines durch die Ladungsdifferenz erzeugten Messwerts. Der Schalteinheit 26 wird ein Taktsignal 34 eines Taktgebers 32 zugeführt, das vorzugsweise ein Rechtecksignal mit konstantem Impuls-Pausen-Verhältnis ist. Die Taktfrequenz des Taktsignals 34 und somit die Schaltfrequenz der Schalteinheit 26 zum Umschalten der beiden Schaltzustände bzw. der Umschalter 46, 48 liegt vorzugsweise im Bereich zwischen 300 Hz und 1 MHz.

Der Taktgeber 32 ist insbesondere Bestandteil der Steuereinheit zum Auswerten des von der Messanordnung 10 ausgegebenen Sensorsignals, wobei das Taktsignal 34 in der Schalteinheit eine Änderung des Schaltzustands der Umschalter 46, 48 bewirkt. Das Umschalten der Kondensatoren infolge der Schaltzustände wird auch als Switched Capacitor-Technik bezeichnet. Weitere Einzelheiten zum Aufbau und weitere Ausführungen der Messanordnung 10 sind aus dem Dokument DE 101 51 703 A1 sowie dem parallelen US Patent 6 771 913 B2 bekannt, deren Inhalt hiermit durch Bezugnahme in die vorliegende Beschreibung aufgenommen wird.

Die Auswerteeinheit 24 kann beispielsweise einen Filter und einen nachgeschalteten Verstärker aufweisen. Ein von der Auswerteeinheit 24 erzeugtes Messsignal wird zur weiteren Verarbeitung einer Steuereinheit (nicht dargestellt) zugeführt. Wird, wie bereits erwähnt, ein Filter in der Auswerteeinheit 24 zur Auswertung verwendet, so kann der Filtertyp sowie die erforderlichen Filterparameter des Filters abhängig von der Schaltfrequenz und der daraus resultierenden Abtastfrequenz voreingestellt werden.

Wird die Tonerteilchenschicht 38 der Tonermarke 39 durch die Luftspalte der Elektroden 12, 16 und 14, 16 auf dem Fotoleiterband 16 in Richtung des Pfeils P1 hindurchtransportiert, so wird zu jedem Abtastzeitpunkt bzw. zu jedem Umschaltzeitpunkt in den zweiten Betriebszustand die Kapazitätsdifferenz der beiden Kondensatoren 13, 15 ermittelt. Die ohne Tonermarken im Erfassungsbereich der Messanordnung 10 gleichen Kapazitäten der Kondensatoren 13, 15 ändern sich, wenn Tonerteilchen im Bereich zwischen der jeweiligen Elektrode 12, 14 und der Gegenelektrode vorhanden sind, da die Tonerteilchen eine andere Dielektrizitätskonstante haben als die zwischen den Elektroden 12/16, 14/16 sonst ausschließlich vorhandene Luft.

Aus der Änderung der Kapazität zumindest eines der Kondensatoren 13, 15 kann die Schichtdicke der Tonerteilchenschicht ermittelt werden, die bei einer gleichmäßigen Verteilung der im jeweiligen Kondensator 13, 15 vorhandenen Tonerteilchen auf die wirksame Fläche des jeweiligen Kondensators 13, 15 vorhanden wäre. Somit wird die mittlere Schichtdicke der im Erfassungsbereich des jeweiligen Kondensators 13, 15 vorhandenen Tonerteilchen ermittelt, da eine Tonermarke 39, die die halbe wirksame Fläche eines Kondensators 13, 15 bedeckt und eine erste Schichtdicke aufweist nicht von einer zweiten Tonermarke 39 unterschieden werden kann, die die gesamte wirksame Fläche des Kondensators 13, 15 bedeckt und die halbe Schichtdicke der ersten Schichtdicke hat.

Anhand des Kapazitätsverlaufs kann jedoch bei entsprechend aufwendiger Auswertung und einer ausreichenden Zahl von Abtastungen bezogen auf die Transportgeschwindigkeit zum Transport des Fotoleiterbandes 16 in Richtung des Pfeils P1 auch der exakte Schichtdickenverlauf einer Tonermarke in Transportrichtung des Fotoleiterbandes 16 ermittelt werden.

Die Kapazitätsänderung der Kondensatoren 13, 15 infolge der auf dem Fotoleiterband 16 im Bereich der Kondensatoren 13, 15 vorhandenen Tonerteilchen der Tonerschicht 38 resultiert aus der Änderung des Dielektrikums, d.h. aus der Änderung des geschichteten Dielektrikums des jeweiligen Kondensators 13, 15 beim Hindurchtransportieren der Tonerschicht 38 zwischen der jeweiligen Elektrode 12, 14 und der Gegenelektrode des jeweiligen Kondensators 13, 15.

Die durch den Kurzschluss der Elektroden 12, 14 im zweiten Schaltzustand abhängig von den Kapazitäten der Kondensatoren 13, 15 zum Abtastzeitpunkt erzeugte Ladungsdifferenz wird mit Hilfe der Auswerteschaltung 24 weiter verarbeitet und vorzugsweise der Steuereinheit zugeführt. Die Steuereinheit kann erfindungsgemäß bei einer bekannten Schichtdicke auch die Flächendeckung der jeweiligen Tonermarke 39 ermitteln, wenn das Druckbild der jeweiligen Tonermarke 39 nicht vollständig mit Tonerteilchen eingefärbt ist. Insbesondere bei Tonermarken 39 mit mehreren streifen- bzw. linienförmigen nebeneinander angeordneten mit Tonerteilchen eingefärbten Bereichen eines Druckbildes kann mit Hilfe eines Kondensators 13, 15 bei konstanter bekannter Schichtdicke die mit Tonerteilchen eingefärbte Fläche und/oder die nicht mit Tonerteilchen eingefärbte Fläche der Tonermarke 39 im Bereich des jeweiligen Kondensators 13, 15 ermittelt bzw. bestimmt werden. Bei vollflächig mit Tonerteilchen eingefärbten Tonermarken kann die Schichtdicke der Tonerteilchenschicht und dadurch die optische Dichte der Tonermarke ermittelt bzw. bestimmt werden. In gleicher Weise kann die eingefärbte Fläche der Tonermarke 39 ermittelt werden, wenn die Tonermarke 39 zusätzlich oder alternativ punktförmige eingefärbte Bereiche hat. Diese punktförmigen eingefärbten Bereiche können sowohl einzelne Bildpunkte als auch aus mehreren Bildpunkten zusammengesetzte Bereiche, sogenannte Superpixel umfassen.

Vorteilhaft ist es, der Anordnung 10 eine vollflächig eingefärbte Tonermarke und eine nicht vollflächig eingefärbte Tonermarke in beliebiger Reihenfolge zuzuführen, deren einzufärbende Bereiche jeweils mit derselben Schichtdicke eingefärbt sind, wodurch das Verhältnis der Tonermenge der nicht vollflächig eingefärbten Tonermarke in Abhängigkeit von der Tonermenge der vollflächig eingefärbten Tonermarke ermittelt werden kann. Dadurch kann die relative Einfärbung bzw. die prozentuale Fläche der teilweise eingefärbten Tonermarke in Bezug auf die vollflächig eingefärbte Tonermarke ermittelt werden.

In Figur 1b ist ein Zeit-Spannungs-Diagramm dargestellt, in dem der prinzipielle Signalverlauf eines von der Messanordnung nach Figur 1a ausgegebenen Messsignals gezeigt ist. Zur Vereinfachung ist im Zeit-Spannungs-Diagramm nach Figur 1b ein kontinuierlicher Signalverlauf dargestellt. Der tatsächliche Signalverlauf setzt sich jedoch aus einer Vielzahl von Abtastwerten zusammen. Die Abtastrate zum Ermitteln dieser Abtastwerte wird durch das vom Taktgeber 32 ausgegebene Taktsignal 34 bestimmt. Der Signalverlauf wird mit Hilfe der Auswerteanordnung 24 beim Hindurchführen der Tonermarke 39 durch die Kondensatoren 13, 15 abgetastet, wenn das Fotoleiterband 16 mit einer konstanten Geschwindigkeit beispielsweise im Bereich von 0,2 bis 2 m/s zwischen den Elektroden 12, 14 und dem Fotoleiterband 16 durch die Kondensatoren 13, 15 hindurchgeführt wird.

Die Dielektrizitätskonstante von Toner ist größer als die Dielektrizitätskonstante von Luft. Dadurch wird die Kapazität der Kondensatoren 13, 15 beim Hindurchführen der Tonermarke 39 durch diese Kondensatoren 13, 15 geändert. Mit Hilfe des Fotoleiterbandes 16 wird die Tonerschicht 38 der Tonermarke 39 in den ersten Kondensator 13 hineintransportiert. Dadurch wird die Kapazität des ersten Kondensators 13 erhöht. Die Kapazität des ersten Kondensators 13 nimmt dabei so lange zu, bis die Tonerschicht 38 der Tonermarke 39 die größtmögliche wirksame Fläche des ersten Kondensators 13 bedeckt. Das in Figur 1b dargestellte Signal steigt dadurch mit zunehmender Kapazität des ersten Kondensators 13 von 0 V bis zu einem Maximum U+ an. Durch den kontinuierlichen Antrieb des Fotoleiterbandes 16 wird die Tonerschicht 38 der Tonermarke 39 weiter in den zweiten Kondensator 15 hineintransportiert und gleichzeitig aus dem ersten Kondensator 13 heraustransportiert. Dadurch nimmt die Kapazität des zweiten Kondensators 15 in gleichem Maße zu, wie die Kapazität des ersten Kondensators 13 abnimmt. Dadurch ist der negative Anstieg des Ausgangssignals der Auswerteanordnung 24 etwa doppelt so groß, wie beim bloßen Herausfördern der Tonerschicht 38 der Tonermarke 39 aus dem ersten Kondensator 13 oder beim Hineinfördern der Tonerschicht 38 der Tonermarke 39 in den zweiten Kondensator 15 hinein.

Ist die Tonerschicht 38 vollständig aus dem ersten Kondensator 13 heraustransportiert worden und bedeckt diese Tonerschicht 38 die größtmögliche wirksame Fläche des zweiten Kondensators 15, so gibt die Auswerteanordnung 24 ein Spannungssignal U- aus. Anschließend wird die Tonerschicht 38 aus dem zweiten Kondensator 15 herausgefördert, wodurch das von der Auswerteanordnung 24 ausgegebene Spannungssignal vom Wert U- auf 0 kontinuierlich ansteigt. Dieser Anstieg erfolgt bis zu dem Zeitpunkt, zu dem die Tonerschicht 38 aus dem zweiten Kondensator 15 heraustransportiert worden ist.

Bei nicht vollflächig eingefärbten Tonermarken, die z. B. mehrere streifenförmig nebeneinander angeordnete eingefärbte Bereiche aufweisen, kann mit Hilfe der Messanordnung 10 die mittlere Schichtdicke der Tonermarke 39 ermittelt werden, die bei einer gleichmäßigen Verteilung der zum Einfärben des nicht vollflächig eingefärbten Tonerbildes verwendeten Tonerteilchenmenge erzeugt werden würde. Mit Hilfe der Messanordnung 10 ist zumindest mit größerem Aufwand eine stufenweise Kapazitätsänderung in Folge der eingefärbten und nicht eingefärbten Bereiche einer Tonermarke möglich, wenn streifenförmige eingefärbte Bereiche der Tonermarke 39 quer zur Transportrichtung P1 des Fotoleiterbandes ausgerichtet sind. Alternativ oder zusätzlich kann die nicht vollflächig eingefärbte Tonermarke punktförmige eingefärbte Bereiche umfassen, die aus einem Bildpunkt bestehen oder bei denen ein punktförmiger eingefärbter Bereich mehrere Bildpunkte umfasst, die einen sogenannten Superpixel bilden. Der Superpixel umfasst beispielsweise 2 x 2, 2 x3 oder 4 x 4 Bildpunkte.

Die durchschnittliche Einfärbung einer Tonermarke bzw. ein Messsignal, das der mittleren Schichtdicke einer nicht vollflächig eingefärbten Tonermarke entspricht, kann mit Hilfe der Messanordnung 10 einfach ermittelt werden. Ist zusätzlich die Schichtdicke bekannt, mit der das nicht vollflächig eingefärbte Tonerbild eingefärbt ist, kann auf einfache Art und Weise aufgrund der ermittelten mittleren Schichtdicke der nicht vollflächig eingefärbten Tonermarke die Flächendeckung dieser nicht vollflächig eingefärbten Tonermarke ermittelt werden.

Die Schichtdicke kann dazu auf verschiedene Arten ermittelt, insbesondere gemessen werden. Vorzugsweise wird eine vollflächig eingefärbte Tonermarke mit Hilfe der Anordnung nach Figur 1a erfasst, wobei die unterschiedliche Änderung der Kapazitäten der Kondensatoren 13, 15 durch die vollflächig eingefärbte Tonermarke und durch die nicht vollflächig eingefärbte Tonermarke die Flächendeckung der nicht vollflächig eingefärbten Tonermarke angibt. Dies ist dadurch möglich, dass die eingefärbten Bereiche der vollflächig eingefärbten Tonermarke und der nicht vollflächig eingefärbten Tonermarke die gleiche Schichtdicke der zum Einfärben genutzten Tonerteilchenschicht aufweisen.

In Figur 2 ist ein tatsächlicher Signalverlauf des Sensorsignals der Messanordnung nach Figur 1a über einen Teil einer zu erzeugenden Druckseite i und eine zweite Druckseite i+1 dargestellt, der mit Hilfe von insgesamt 1000 Abtastpunkten ermittelt worden ist. Auf dem Fotoleiterband 16 wird für jede zu erzeugende Druckseite eine erste Tonermarke, die als Entlademarke bezeichnet wird und eine zweite Tonermarke, die als Einfärbemarke bezeichnet wird, erzeugt. Die mit Toner eingefärbten Marken werden vorzugsweise in Bereichen auf dem Fotoleiterband 16 erzeugt, die nicht auf ein zu bedruckendes Trägermaterial, insbesondere nicht auf Einzelblätter oder einen bahnförmigen Aufzeichnungsträger, übertragen wird. Alternativ können die Tonermarken in einem Betriebszustand erzeugt und abgetastet werden, in dem keine weiteren Druckbilder erzeugt werden.

Mit Hilfe der im Zusammenhang mit Figur 1a beschriebenen Abtastung des Sensorsignals werden mehrere Messpunkte nacheinander erfasst, von denen in Figur 2 beispielhaft die zu den Messpunkten 100 bis 1100 ermittelten Signalwerte dargestellt sind. Der Maximalwert und der Minimalwert des durch die Einfärbemarke der Seite i bewirkten Signal-änderung des Sensorsignals liegen etwa 44 Messpunkte auseinander. Ferner liegen das Maximum und das Minimum der durch die Entlademarke der Seite i+1 bewirkten Signaländerung etwa 74 Messpunkte auseinander. Das Maximum und das Minimum des durch die Einfärbemarke der Seite i+1 bewirkten Signalverlaufs der Messanordnung nach Figur 1a liegen etwa 45 Messpunkte auseinander. Durch den unterschiedlichen Abstand der Maximal- und Minimalwerte der durch die Einfärbemarken bewirkten Signalverlaufs und des durch die Entlademarken bewirkten Signalverlaufs kann auf einfache Art und Weise ermittelt werden, ob es sich um den Maximal- und Minimalwert einer Einfärbemarke oder um den Maximal- und Minimalwert der Entlademarke handelt. Somit können Verwechslungen dieser beiden Tonermarken einfach vermieden werden. Solche Verwechslungen würden sonst dazu führen können, dass der Bilderzeugungsprozess auf der Grundlage falscher Messwerte beeinflusst werden würde. Insbesondere könnte eine Einfärberegelung oder eine weitere für den Bilderzeugungsprozess erforderlichen Steuerung oder Regelung nicht wie gewünscht auf der Grundlage des Signalverlaufs der Einfärbemarke sondern auf der Grundlage anderer Werte, wie der Entlademarke, erfolgen und somit fehlerhaft sein.

Ferner ist durch die Positionierung der Entlademarken und Einfärbemarken zueinander ein Messpunktabstand zwischen Entlademarke und Einfärbemarke vorgegeben. Insbesondere dadurch lassen sich sogenannte Messfenster einfach festlegen, in denen der Maximalwert und der Minimalwert im Gesamtsignalverlauf auftreten müssen. Dabei kann nur der Signalverlauf im voreingestellten Messfenster erfasst und/oder analysiert und ausgewertet werden.

In Figur 3 sind die tatsächlichen Signalverläufe über etwa 260 Messpunkte mehrere nacheinander erzeugter und abgetasteter Einfärbemarken in einem Diagramm dargestellt. Diese Signalverläufe sind jeweils in dem in Figur 3 dargestellten Zeitfenster erfasst worden. Das in Figur 3 dargestellte Messfenster umfassen nach Figur 3 die Bereiche 100, 102, 104. Dabei wird überprüft, ob der jeweilige Signalverlauf in einem zeitlichen Bereich 102 zu Beginn des Messfensters und/oder in einem Bereich 104 am Ende des Messfensters aufgetreten ist. Somit wird die Lage jeder Tonermarke innerhalb des Messfensters überprüft.

Liegt beispielsweise der Minimalwert im Bereich 102 oder der Maximalwert im Bereich 104, ist nicht sichergestellt, dass der gesamte durch die Tonermarke erzeugte Signalverlauf im zur Auswertung herangezogenen Bereich 100 vorhanden ist. Das aus den Bereichen 100, 102, 104 zusammengesetzte Messfenster hat eine gesamte Größe von etwa 260 Messpunkten, die den Zeitraum des Messfensters festlegen. Der durch die Einfärbemarke unmittelbar beeinflusste Signalverlauf umfasst etwa 150 Messpunkte. Der durch eine Entlademarke beeinflusste Signalverlauf umfasst etwa 200 Messpunkte.

Der Abstand zwischen Maximum und Minimum der Einfärbemarken beträgt etwa 45 Messpunkte und der Abstand von Maximum zum Minimum von Entlademarken etwa 75 Messpunkte. Innerhalb einer Druckseite mit einer Seitenlänge von 12 Zoll beträgt der Abstand vom Maximum der Entlademarke zum Maximum der Einfärbemarke etwa 300 Messpunkte und der Abstand zwischen dem Maximum der Einfärbemarke und dem Maximum der Entlademarke etwa 560 Messpunkte.

Zu beachten ist, dass sich die Abfolge von Maximum und Minimum im Signalverlauf je nach Konstruktion des Druckwerks und der Messanordnung unterscheiden können. Für die Auswertung und Plausibilitätsprüfung sind somit je zwei durch die Tonermarke im Signalverlauf der Messanordnung bewirkten Extremwerte entscheidend. Im Unterschied zu den Diagrammen in den Figuren 1b und 2 ist in Figur 3 der Signalverlauf eines anderen Druckwerks mit Hilfe der Messanordnung 10 erfasst worden, wodurch beim Zuführen der Einfärbemarke erst ein Minimum als Extremwert und anschließend ein Maximum als Extremwert erzeugt wird.

Ausgehend von dem ermittelten Signalverlauf wird überprüft, ob ein durch die Tonermarke bewirktes Minimum oder Maximum im Signalverlauf im Bereich 102 angeordnet ist. Ferner wird überprüft, ob ein durch die Tonermarke im Signalverlauf bewirktes Minimum oder Maximum im Bereich 104 auftritt. Zusätzlich wird überprüft, ob die Differenz des Maximalwerts und des Minimalwerts mindestens 500 Messeinheiten umfasst. Bei den nur teilweise eingefärbten Entlademarken, d.h. bei nicht vollflächig eingefärbten Tonermarken, kann die zu überschreitende minimale Differenz von 500 Messeinheiten auch geringer gewählt werden. Ferner wird überprüft, ob die Extremwerte (Minimum, Maximum) symmetrisch zu einer festgelegten Nulllinie liegen. Die Toleranz für eine abweichende Unsymmetrie liegt dabei bei ± 75 Messeinheiten. Das Einhalten des Abstandes zwischen den beiden Extremwerten (Minimum, Maximum) wird durch die Statusvariable "WrongMarkTriggered" angegeben, wobei der Abstand maximal 60 Messpunkte und minimal 30 Messpunkte betragen darf. Der erste Extremwert (in Figur 3: Minimum) sollte mindestens 60 Messpunkte nach dem Messfensterbeginn liegen und somit nicht im Bereich 102. Der zweite Extremwert (in Figur 3: Maximum) sollte mindestens 60 Messpunkte vor dem Messfensterende liegen, und somit nicht im Bereich 104. Das Vorhandensein eines Extremwerts im Bereich 102 wird durch die Statusvariable "WndCutAtTheBeginning" und im Bereich 104 durch die Statusvariable "WndCutAtTheEnd" angegeben.

Der Mindestabstand zwischen zwei Tonermarken beträgt mindestens 300 Messpunkte. Innerhalb einer Einfärbemarke beträgt der maximale Abstand zwischen Minimum und Maximum 75 Messpunkte. Dadurch könnte theoretisch ein Extremwert der vorhergehenden Entlademarke innerhalb des Messfensters der aktuell zu betrachtenden Einfärbemarke liegen. Durch die Festlegung der Messfenster und der weiteren Plausibilitätskriterien erfolgt jedoch eine Überprüfung, wodurch eine solche Fehlinterpretation von Signalverläufen vermieden wird. Dadurch wird sichergestellt, dass tatsächlich der Signalverlauf einer einzigen Tonermarke (Einfärbemarke oder Entlademarke) betrachtet und ausgewertet wird und anschließend die zu einer Tonermarke gehörenden Extremwerte ermittelt zur weiteren Verarbeitung genutzt werden.

Die Einfärbemarke ist eine Tonermarke zum Ermitteln eines Istwerts für eine Einfärberegelung, mit der insbesondere die in die Entwicklerstation nachzufördernde Tonermenge entsprechend der ermittelten Einfärbung geregelt wird. Diese Einfärbemarke ist vorzugsweise eine vollflächig eingefärbte Einfärbemarke. Ferner wird eine zweite vollflächig eingefärbte Tonermarke als Entlademarke in einem Abstand zur ersten Tonermarke erzeugt. Mit Hilfe dieser Entlademarke wird das Entladepotential von mit Tonerteilchen einzufärbenden Rasterpunkten auf einen vorgegebenen Sollwert geregelt, wobei mit Hilfe dieser Entlademarke das Entladepotential über die vom Zeichengenerator abgegebene Lichtenergie zum Entladen eines einzufärbenden Rasterpunktes eingestellt wird.

Die Tonerteilchen zum Einfärben werden vorzugsweise mit Hilfe eines Applikatorelements von der Entwicklerstation als Tonerteilchenschicht mit einer voreingestellten, vorzugsweise geregelten, Schichtdicke bereitgestellt. Zwischen der Tonerteilchenschicht und der Mantelfläche des Bildträgers ist vorzugsweise ein Luftspalt vorgesehen, wobei die Tonerteilchen der Tonerschicht mit Hilfe einer sogenannten Bias-Spannung über diesen Luftspalt hinweg auf den Bildträger übertragen werden Das Applikatorelement ist mit der Bias-Spannung beaufschlagt und erzeugt auf Grund der Potentialdifferenz zum Entladepotential ein elektrisches Feld, das auf die bereitgestellten Tonerteilchen eine Kraft von der Entwicklerstation hin zu den einzufärbenden Bereichen eines Bildträgers ausübt.

Als Plausibilitätskriterien zum Überprüfen des abgetasteten Signalverlaufs dienen vorzugsweise:
1. Mindestdifferenz zwischen Maximum und Minimum (Mindestsignalhub)
2. Die Differenz vom Maximum zu einem Bezugswert und vom Minimum zu dem Bezugswert (Symmetrie von Minimum und Maximum zum Bezugswert)
3. Der zeitliche Abstand zwischen Maximum und Minimum
4. Der zeitliche Abstand der Extremwerte zu den Messfensterrändern.

Durch das erste Kriterium wird gewährleistet, dass der Signalverlauf tatsächlich durch eine Tonermarke bewirkt worden ist. Das zweite Kriterium gewährleistet, dass der ermittelte Maximumwert und Minimumwert auch das absolute Maximum und das absolute Minimum des durch die betrachtete Tonermarke bewirkten Signalverlaufs ist, da eine Unsymmetrie des Minimalwerts und des Maximalwerts zu einem Bezugswert auf Extremwerte unterschiedlicher Tonermarken schließen lassen. Das dritte Kriterium dient zur Unterscheidung von Einfärbemarken und Entlademarken, das vierte Kriterium stellt sicher, dass die gesamte betrachtete Tonermarke innerhalb des Messfensters liegt. Für diesen Algorithmus sollten vorzugsweise ein über mehrere gleichartige Tonermarken (mehrere Entlademarken oder mehrere Einfärbemarken) gemittelter Signalverlauf ermittelt werden (beispielsweise über 5 gleichartige Tonermarken) um den Einfluss von groben Signalstörungen auszuschließen. Alternativ kann ein Medianwertverlauf über die Signalverläufe mehrerer Tonermarken ermittelt oder ein geglätteter Signalverlauf mit Hilfe einer entsprechenden Kurvenfunktion (Digitale Ausgleichskurve) erzeugt werden.

In Figur 4 ist ein Ablaufplan zur Plausibilitätsprüfung des zeitlichen Abstands zwischen den beiden Extremwerten eines durch eine Tonermarke erzeugten Signalverlaufs gezeigt. Der Ablauf wird im Schritt S10 gestartet. Anschließend wird im Schritt S12 der auf Grund der dem Tonermarkensensor zugeführten Tonermarke von diesem erzeugte Signalverlauf analysiert und die Statusvariable "WrongMarkTriggered" ermittelt. Die Statusvariable gibt an, ob der Minimal zulässige Abstand zwischen den beiden Extremwerten und/oder der maximal zulässigen Abstand zwischen den beiden Extremwerten eingehalten worden ist oder nicht. Anschließend wird im Schritt S14 überprüft, ob die Statusvariable "WrongMarkTriggered" angibt, dass die ermittelten Extremwerte einen zu großen oder zu kleinen zeitlichen Abstand zueinander haben. Ist das der Fall, so wird anschließend im Schritt S16 als weiter zu verarbeitenden Messwert ein zuvor ermittelter Messwert oder ein voreingestellter Wert genutzt, in dem der aktuell ermittelte Messwert mit dem zuvor ermittelten gültigen Messwert oder dem voreingestellten Wert ersetzt wird. Anschließend wird im Schritt S18 ein Fehlerzähler um den Wert 3 erhöht.

Wird im Schritt S14 festgestellt, dass die Statusvariable angibt, dass der zeitliche Abstand zwischen den Extremwerten im zulässigen Bereich ist, so wird im Schritt S20 der Zählwert des Fehlerzählers um den Wert 1 verringert. Anschließend oder nachdem der Zähler im Schritt S18 um den Wert 3 erhöht worden ist, wird im Schritt S22 überprüft, ob der Fehlerzähler größer oder gleich dem voreingestellten Grenzwert von 10 ist. Ist das nicht der Fall, so wird der Ablauf im Schritt S12 fortgesetzt, indem der Messwertverlauf einer weiteren Tonermarke sowie deren Tonermarkenstatus erfasst wird.

Wird im Schritt S22 jedoch festgestellt, dass der zulässige Grenzwert von 10 erreicht oder überschritten ist, so wird anschließend im Schritt S24 eine Fehlermeldung über ein Bedienfeld des Druck- oder Kopiersystems ausgegeben. Anschließend wird im Schritt S26 eine Prozedur zum Bandhintergrundabgleich gestartet und anschließend der Fehlerzähler im Schritt S26 auf Null gesetzt. Weiterhin wird die über das Bedienfeld ausgegebenen Warnung im Schritt S30 deaktiviert. Nachfolgend wird der Ablauf im Schritt S12 für eine weitere Tonermarke fortgesetzt.

In Figur 5 ist ein Ablaufplan zur Plausibilitätsprüfung des Abstands des ersten Extremwerts (in Figur 3: Minimum) zu dem Messfensterbeginn ermittelt. Der Ablauf wird im Schritt S40 gestartet. Im Schritt S42 wird in gleicher Weise wie im Schritt S12 nach Figur 5 der durch die Tonermarke erzeugte Signalverlauf des kapazitiven Tonermarkensensors ermittelt und analysiert, der durch die Tonermarke erzeugt worden ist. Ausgehend von dem Signalverlauf wird die Statusvariable "MeasurementWndCutAtTheBeginning" ermittelt und gegebenenfalls aktiviert, beispielsweise wird diese Statusvariable auf den Wert 1 gesetzt, wenn ein Extremwert (Minimum) bereits im Arbeitsbereich 102 aufgetreten ist. Im Schritt S44 wird dann überprüft, ob die Statusvariable "MeasurementWndCutAtTheBeginning" aktiviert ist, d. h. den Wert 1 hat. Ist das der Fall, so wird anschließend im Schritt S46 der Zähler des diesem Fehler zugeordneten Fehlerzählers um den Wert 1 erhöht. Wird im Schritt S44 festgestellt, dass der erste Extremwert nicht innerhalb des Arbeitsbereichs 102 liegt, so wird die Variable "MeasurementWndCutAtTheBeginning" nicht aktiviert und der Ablauf im Schritt S48 fortgesetzt, indem der Zählwert des Fehlerzählers um 1 verringert wird. Nachfolgend wird im Schritt S50 überprüft, ob der Fehlerzähler einen Grenzwert von 100 erreicht oder überschritten hat. Ist das der Fall, so wird eine Warnung im Schritt S52 vorzugsweise über das Bedienfeld des Druck- oder Kopiersystems ausgegeben. Nachfolgend wird der Ablauf im Schritt S42 für eine weitere Tonermarke fortgesetzt. Wird im Schritt S50 festgestellt, dass der Grenzwert des Fehlerzählers nicht überschritten ist, so wird der Ablauf ebenfalls im Schritt S42 fortgesetzt.

In Figur 6 ist ein Ablaufplan dargestellt, in dem überprüft wird, ob der zweite Extremwert (in Figur 3: Maximum) in dem Arbeitsbereich 104 am Ende des Messfensters auftritt. Der Ablauf wird im Schritt S60 gestartet. Anschließend wird im Schritt S62 der durch die Tonermarke bewirkte Signalverlauf des kapazitiven Tonermarkensensors sowie der Status dieser Tonermarke ermittelt und analysiert. Ausgehend vom Signalverlauf wird die Statusvariable "MeasurementWndCutAtTheEnd" ermittelt und gesetzt. Beispielsweise wird die Statusvariable "MeasurementWndCutAtTheEnd" aktiviert, wenn ein Extremwert im Bereich 104 aufgetreten ist. Anschließend wird im Schritt S64 mit Hilfe der Statusvariablen "MeasurementWndCutAtTheEnd" überprüft, ob ein Extremwert des durch die Tonermarke verursachten Signalverlaufs im Bereich 104 aufgetreten ist. Ist das der Fall, so wird anschließend im Schritt S66 der Zählwert eines Fehlerzählers um 1 erhöht. Ist das nicht der Fall, so wird im Schritt S68 der Zählwert des Fehlerzählers um den Wert 1 verringert. Nach dem Schritt S66 bzw. nach dem Schritt S68 wird im Schritt S70 überprüft, ob der Zählwert den Grenzwert 100 erreicht oder überschritten hat. Ist das der Fall, so wird eine Warnung, vorzugsweise über ein Bedienfeld des Druckers oder Kopierers, ausgegeben und der Ablauf im Schritt S62 für eine weitere Tonermarke fortgesetzt. Wird im Schritt S70 festgestellt, dass der Grenzwert nicht überschritten ist, so wird der Ablauf ebenfalls im Schritt S62 fortgesetzt.

Die Fehlerzähler sind so ausgebildet, dass sie keine negativen Werte annehmen können. Das Aktivieren der Statusvariablen "WrongMarkTriggered" kann durch Defekte des Fotoleiters oder Ablagerungen verursacht werden. Defekte des Fotoleiters können durch einen Bandhintergrundabgleich ermittelt und deren Auswirkungen auf die Auswertung der Tonermarke berücksichtigt (ausgeblendet) werden. Ist die Statusvariable "WrongMarkTriggered" aktiviert, so ist davon auszugehen, dass der ermittelte Signalverlauf nicht als Grundlage zur Steuerung des Bilderzeugungsprozesses bzw. für die für einen stabilen Bilderzeugungsprozess erforderlichen Regelung herangezogen werden kann, so dass als weiterzuverarbeitender Messwert der letzte als gültig befundene Messwert herangezogen und zur Weiterausgabe ausgegeben wird. Die Bereiche 102, 104 sind geschützte Bereiche am Messfensterbeginn bzw. am Messfensterende. Ist die Statusvariable "MeasurementWndCutAtTheBeginning" und/oder die Statusvariable "MeasurementWndCutAtTheEnd" zusammen mit der Statusvariable "WrongMarkTriggered" aktiviert, ist dies ein Indiz für Defekte des Fotoleiters sowie für Tonerablagerungen. Ist die Statusvariable "MeasurementWnd CutAtTheBeginning" oder ist die Statusvariable "MeasurementWndCutAtTheEnd" aktiviert, ist dies ein Hinweis auf Timingprobleme, die insbesondere durch einen falsch festgelegten Triggerzeitpunkt, den Markenbandaufbau sowie Bandschlupf verursacht sein können.

Die Erfindung kann vorteilhaft bei elektrografischen Druck- oder Kopiergeräten eingesetzt werden, deren Aufzeichnungsverfahren zur Bilderzeugung insbesondere auf dem elektrofotografischen, magnetografischen oder ionografischen Aufzeichnungsprinzip beruhen. Ferner können die Druck- oder Kopiergeräte ein Aufzeichnungsverfahren zur Bilderzeugung nutzen, bei dem ein Bildaufzeichnungsträger direkt oder indirekt elektrisch punktweise angesteuert wird. Die Erfindung ist jedoch nicht auf solche elektrografischen Druck- oder Kopiergeräte beschränkt.

Obgleich in den Zeichnungen und in der vorhergehenden Beschreibung bevorzugte Ausführungsbeispiele aufgezeigt und detailliert beschrieben worden sind, sollte dies als rein beispielhaft und die Erfindung nicht einschränkend angesehen werden. Es sei darauf hingewiesen, dass nur die bevorzugten Ausführungsbeispiele dargestellt und beschrieben sind und sämtliche Veränderungen und Modifizierungen, die derzeit und künftig im Schutzumfang der Erfindung liegen, der durch die beigefügten Ansprüche bestimmt ist, geschützt werden sollen.

### Bezugszeichenliste

- 10: Messanordnung
- 12, 14: plattenförmige Elektroden
- 13, 15: Kondensatoren
- 16: Fotoleiterband
- 18: Massepotential Fotoleiterband
- 24: Auswerteeinheit
- 26: Schalteinheit
- 32: Taktgeber
- 34: Taktsignal
- 38: Tonerschicht
- 39: Tonermarke
- 42, 44: Spannungsquellen
- 46, 48: Umschalter
- 100, 102, 104: Bereiche
- S10 bis S72: Verfahrensschritte

## Patentansprüche

1. Verfahren zum Verarbeiten eines Messsignals zum Erfassen einer Eigenschaft einer Tonermarke,
- bei dem die Tonermarke (39) mit Hilfe einer Bilderzeugungseinrichtung erzeugt wird,
- mit Hilfe einer Messanordnung die Tonermarke (39) erfasst wird,
- ein Messsignal von der Messanordnung ausgegeben wird, ein Signalverlauf des Messsignals ermittelt wird,
- und bei dem eine Plausibilitätsprüfung des ermittelten Signalverlaufs durchgeführt wird, indem
-- ein Maximalwert und ein Minimalwert des Signalverlaufs ermittelt wird,
-- ein erster Differenzwert zwischen dem Maximalwert und dem Minimalwert ermittelt und zur Weiterverarbeitung ausgegeben wird,
-- wobei der zeitliche Abstand zwischen dem Auftreten des Maximalwerts und dem Auftreten des Minimalwerts ermittelt wird, **dadurch gekennzeichnet, dass**
-- der zeitliche Abstand zwischen dem Beginn oder dem Ende eines zeitlichen Messfensters zum Erfassen der Eigenschaften der Tonermarke und dem Auftreten des Maximalwerts und/oder des Minimalwerts ermittelt wird,
-- dass ein zweiter Differenzwert zwischen dem Abstand des Maximalwerts und einem Bezugswert und dem Abstand des Minimalwerts und dem Bezugswert ermittelt wird, und
-- dass der zweite Differenzwert mit einem Mindestdifferenzwert und/oder mit einem Maximaldifferenzwert verglichen wird.

2. Verfahren nach einem der vorhergehenden Ansprüche, **dadurch gekennzeichnet, dass** mit Hilfe der Plausibilitätsprüfung ermittelt wird, ob der ermittelte Messwertverlauf, der ermittelte Maximalwert, der ermittelte Minimalwert und/oder der erste Differenzwert charakteristisch für die erzeugte Tonermarke sind.

3. Verfahren nach einem der vorhergehenden Ansprüche, **dadurch gekennzeichnet, dass** das Messsignal mit Hilfe eines kapazitiven Sensors (10) der Messanordnung ermittelt wird, der zwei in Transportrichtung des die Tonermarke tragenden Bildträgers hintereinander angeordnete Kondensatoren (13, 15) aufweist, wobei die Kondensatoren (13, 15) mit in Bezug auf ein Bezugspotential (18) entgegengesetzten Ladespannungen (42, 44) zum Aufladen der Kondensatoren (13, 15) beaufschlagt werden, und wobei die Kondensatoren (13, 15) nach einem Aufladevorgang kurzgeschlossen werden und dadurch eine Ladungsdifferenz erzeugt wird, die ein Maß für die Kapazitätsdifferenz der beiden Kondensatoren (13, 15) infolge der Positionierung der Tonermarke (39) im Luftspalt zumindest eines Kondensators (13, 15) ist.

4. Verfahren nach einem der vorhergehenden Ansprüche, **dadurch gekennzeichnet, dass** mindestens zwei Plausibilitätsprüfungen des Signalverlaufs mit zwei voneinander verschiedenen Plausibilitätskriterien durchgeführt werden, denen jeweils ein Fehlerzähler zugeordnet wird, wobei der Fehlerzähler inkrementiert wird, wenn dieses Plausibilitätskriterium nicht eingehalten wurde, und dekrementiert wird, wenn das Plausibilitätskriterium eingehalten worden ist, wobei das Inkrementieren vorzugsweise um einen höheren Zählwert erfolgt als das Dekrementieren.

5. Verfahren nach Anspruch 4, **dadurch gekennzeichnet, dass** der Zählwert jedes Fehlerzählers mit jeweils einem voreingestellten Grenzwert verglichen wird, wobei beim Erreichen und/oder Überschreiten des voreingestellten Grenzwerts eine Fehlermeldung ausgegeben und/oder ein Hintergrundabgleich des Bildträgers durchgeführt wird.

6. Verfahren nach einem der vorhergehenden Ansprüche, **dadurch gekennzeichnet, dass** die Signalverläufe der Messsignale mehrerer nacheinander erzeugter Tonermarken (39) erfasst werden, dass mit Hilfe der erfassten Signalverläufe ein korrigierter Signalverlauf erzeugt wird, vorzugsweise mit Hilfe einer Mittelwertbildung oder Medianwertbildung, wobei die Plausibilitätsprüfung für den korrigierten Signalverlauf durchgeführt wird.

7. Vorrichtung zum Ermitteln eines Messsignals zum Erfassen einer Eigenschaft einer Tonermarke,
- mit einer Bilderzeugungseinheit zum Erzeugen der Tonermarke (39);
- mit einer Messanordnung, die die Tonermarke (39) erfasst und die ein Messsignal ausgibt;
**gekennzeichnet durch**
- ein Steuereinheit, die dazu ausgestaltet ist, den Signalverlauf des Messsignals zu ermitteln und eine Plausibilitätsprüfung des Signalverlaufs durchzuführen, indem die Steuereinheit
-- einen Maximalwert und einen Minimalwert des Signalverlaufs ermittelt,
-- einen ersten Differenzwert zwischen dem Maximalwert und dem Minimalwert ermittelt,
-- wobei die Steuereinheit den zeitlichen Abstand zwischen dem Auftreten des Maximalwerts und dem Auftreten des Minimalwerts ermittelt,
-- wobei die Steuereinheit den zeitlichen Abstand zwischen dem Anfang oder dem Endes eines zeitlichen Messfensters zum Erfassen der Eigenschaften der Tonermarke und dem Auftreten des Maximalwerts und/oder des Minimalwerts ermittelt,
-- wobei die Steuereinheit einen zweiten Differenzwert zwischen dem Abstand des Maximalwerts und einem Bezugswert und dem Abstand des Minimalwerts und dem Bezugswert ermittelt,
-- wobei die Steuereinheit den zweiten Differenzwert mit einem Mindestdifferenzwert und/oder Maximaldifferenzwert vergleicht.

## Claims

1. A method for processing a measurement signal for detecting a property of a toner mark,
- in which the toner mark (39) is produced using an image producing device,
- the toner mark (39) is detected using a measurement arrangement,
- a measurement signal is output by the measurement arrangement,
- a signal curve of the measurement signal is determined,
- and in which a plausibility check is carried out of the determined signal curve, in that
-- a maximum value and a minimum value of the signal curve are determined,
-- a first difference value between the maximum value and the minimum value is determined and is output for further processing,
-- wherein the temporal distance between the occurrence of the maximum value and the occurrence of the minimum value is determined,
**characterized in that**
-- the temporal distance between the beginning or the end of a temporal measurement window for detecting the properties of the toner mark and the occurrence of the maximum value and/or the minimum value is determined,
-- **in that** a second difference value between the distance of the maximum value and a reference value and the distance of the minimum value and the reference value is determined, and
-- **in that** the second difference value is compared to a minimum difference value and/or a maximum difference value.

2. The method according to one of the preceding claims, **characterized in that** using the plausibility check it is determined whether the determined measurement value curve, the determined maximum value, the determined minimum value and/or the first difference value are characteristic for the produced toner mark.

3. The method according to one of the preceding claims, **characterized in that** the measurement signal is determined using a capacitive sensor (10) of the measurement arrangement that has two capacitors (13, 15) situated one after the other in the direction of transport of the image carrier bearing the toner mark, the capacitors (13, 15) being supplied with charge voltages (42, 44) for the charging of the capacitors (13, 15) that are opposite relative to a reference potential (18), and the capacitors (13, 15) being short-circuited after a charge operation, thus producing a charge difference that is a measure of the difference in capacitance of the two capacitors (13, 15) as a result of the positioning of the toner mark (39) in the air gap of at least one capacitor (13, 15).

4. The method according to one of the preceding claims, **characterized in that** at least two plausibility checks are carried out of the signal curve using two plausibility criteria that are different from each other, to each of which an error counter is allocated, the error counter being incremented if this plausibility criterion is not met and decremented if the plausibility criterion is met, the incrementing preferably taking place by a higher numerical value than the decrementing.

5. The method according to claim 4, **characterized in that** the numerical value of each error counter is compared to a respective preset boundary value, and when the preset boundary value is reached and/or exceeded, an error message is output and/or a background compensation of the image carrier is carried out.

6. The method according to one of the preceding claims, **characterized in that** the signal curves of the measurement signals of a plurality of toner marks (39) produced one after the other are detected, and that using the detected signal curves a corrected signal curve is produced, preferably using a mean value formation or median value formation, the plausibility check being carried out for the corrected signal curve.

7. A device for determining a measurement signal for detecting a property of a toner mark,
- with an image producing unit for producing the toner mark (39),
- with a measurement arrangement that detects the toner mark (39) and that outputs a measurement signal, **characterized by**
- a control unit that is designed to determine the signal curve of the measurement signal and to carry out a plausibility check of the signal curve, in that the control unit
-- determines a maximum value and a minimum value of the signal curve,
-- determines a first difference value between the maximum value and the minimum value,
-- wherein the control unit determines the temporal distance between the occurrence of the maximum value and the occurrence of the minimum value,
-- wherein the control unit determines the temporal distance between the beginning or the end of a temporal measurement window for detecting the properties of the toner mark and the occurrence of the maximum value and/or the minimum value,
-- wherein the control unit determines a second difference value between the distance of the maximum value and a reference value and the distance of the minimum value and the reference value,
-- wherein the control unit compares the second difference value to a minimum difference value and/or maximum difference value.

## Revendications

1. Procédé de traitement d'un signal de mesure pour détecter une propriété d'un repère formé par du toner,
- dans lequel le repère (39) formé par du toner est généré à l'aide d'un dispositif de génération d'image,
- le repère (39) formé par du toner est détecté à l'aide d'un dispositif de mesure,
- un signal de mesure est délivré par le dispositif de mesure, une allure du signal de mesure est déterminé,
- et dans lequel un contrôle de vraisemblance de l'allure du signal est réalisé, en
-- déterminant une valeur maximale et une valeur minimale de l'allure du signal,
-- en déterminant une première valeur de différence entre la valeur maximale et la valeur minimale et en la délivrant en sortie en vue du traitement ultérieur,
-- l'intervalle de temps entre la survenance de la valeur maximale et la survenance de la valeur minimale étant déterminé,
**caractérisé en ce que**
-- l'intervalle de temps est déterminé entre le début ou la fin d'une fenêtre de mesure temporelle pour détecter les propriétés du repère formé par du toner et la survenance de la valeur maximale et/ou de la valeur minimale,
-- **en ce qu'**une deuxième valeur de différence entre l'écart de la valeur maximale à une valeur de référence et l'écart de la valeur minimale à la valeur de référence est déterminée, et
-- **en ce que** la deuxième valeur de différence est comparée à une valeur de différence minimale et/ou à une valeur de différence maximale.

2. Procédé selon l'une des revendications précédentes, **caractérisé en ce que** l'on détermine à l'aide du contrôle de vraisemblance si l'allure déterminée de la valeur de mesure, la valeur maximale déterminée, la valeur minimale déterminée et/ou la première valeur de différence sont caractéristiques du repère formé par du toner généré.

3. Procédé selon l'une des revendications précédentes, **caractérisé en ce que** le signal de mesure est déterminé à l'aide d'un capteur capacitif (10) du dispositif de mesure, qui comporte deux condensateurs (13, 15) qui sont disposés l'un derrière l'autre par référence à la direction de transport du support d'image supportant le repère formé par du toner, les condensateurs (13, 15) étant sollicités par des tensions de charge (42, 44) opposées par rapport à un potentiel de référence (18), pour charger les condensateurs (13, 15), et les condensateurs (13, 15) étant mis en court-circuit après un processus de charge et une différence de charges étant ainsi générée qui est une mesure de la différence de capacité des deux condensateurs (13, 15) à la suite du positionnement du repère formé par du toner (39) dans l'écartement d'au moins un condensateur (13, 15).

4. Procédé selon l'une des revendications précédentes, **caractérisé en ce que** au moins deux contrôles de vraisemblance de l'allure du signal sont réalisés avec deux critères de vraisemblance différents l'un de l'autre, à chacun desquels est associé un compteur d'erreurs, le compteur d'erreurs étant incrémenté lorsque ce critère de vraisemblance n'a pas été respecté, et décrémenté lorsque le critère de vraisemblance a été respecté, l'incrémentation étant de préférence effectuée d'une valeur de comptage plus grande que pour la décrémentation.

5. Procédé selon la revendication 4, **caractérisé en ce que** la valeur de comptage de chaque compteur d'erreurs est à chaque fois comparée à une valeur limite préréglée, un message d'erreur étant délivré et/ou un réglage de fond du support d'images étant réalisé lorsque la valeur limite préréglée est atteinte et/ou dépassée.

6. Procédé selon l'une des revendications précédentes, **caractérisé en ce que** les allures des signaux de mesure de plusieurs repères (39) successivement générés formés par du toner sont détectées, **en ce qu'**une allure de signal corrigée est générée à l'aide des allures de signal détectées, de préférence en formant une valeur moyenne ou en formant une valeur médiane, le contrôle de vraisemblance étant effectué pour l'allure de signal corrigée.

7. Dispositif de détermination d'un signal de mesure pour détecter une propriété d'un repère formé par du toner, comportant
- une unité de génération d'image pour générer le repère (39) formé par du toner ;
- un dispositif de mesure qui détecte le repère (39) formé par du toner et qui délivre un signal de mesure ;
**caractérisé par**
- une unité de commande qui est conformée pour déterminer l'allure du signal de mesure et pour effectuer un contrôle de vraisemblance de l'allure du signal, et l'unité de commande
-- détermine une valeur maximale et une valeur minimale de l'allure du signal,
-- détermine la première valeur de différence entre la valeur maximale et la valeur minimale,
-- l'unité de commande déterminant l'intervalle de temps entre la survenance de la valeur maximale et la survenance de la valeur minimale,
-- l'unité de commande déterminant l'intervalle de temps entre le début ou la fin d'une fenêtre de mesure temporelle pour détecter les propriétés du repère formé par du toner et la survenance de la valeur maximale et/ou de la valeur minimale,
-- l'unité de commande déterminant une deuxième valeur de différence entre l'écart de la valeur maximale à une valeur de référence et l'écart de la valeur minimale à la valeur de référence,
-- l'unité de commande comparant la deuxième valeur de différence à une valeur de différence minimale et/ou une valeur de différence maximale.
